# EUROPÄISCHE PATENTANMELDUNG

(11) **EP 3 744 934 A1**
(43) Veröffentlichungstag der Anmeldung: **02.12.2020**
(21) Anmeldenummer: 20176230.9
(22) Anmeldetag: 25.05.2020
(51) Int. Cl.: E05B 81/64, E05B 81/62, E05B 81/68, E05B 81/14, E05B 79/20

(54) **FUNKTIONSKOMPONENTE EINER KRAFTFAHRZEUGSCHLOSSANORDNUNG**

(30) Priorität: 29.05.2019 DE 102019114540
(71) Anmelder: Brose Schliesssysteme GmbH & Co. KG, 42369 Wuppertal (DE)
(72) Erfinder: Kothe, Markus, 42553 Velbert (DE); Knoche, Sebastian, 58093 Hagen (DE)
(74) Vertreter: Gottschald Patentanwälte Partnerschaft mbB

(57) **Zusammenfassung**

Die Erfindung betrifft eine Funktionskomponente einer Kraftfahrzeugschlossanordnung (2), wobei die Funktionskomponente (1) eine Antriebsanordnung (3) mit einem elektrischen Antriebsmotor (4) und ein mit der Antriebsanordnung (3) gekoppeltes oder koppelbares Stellelement (5) aufweist, wobei das Stellelement (5) in einer Auslenkbewegung (6) aus einer vorbestimmten Einfallstellung heraus auslenkbar ist und wobei das ausgelenkte Stellelement (5) in einer Rückstellbewegung (7) in die Einfallstellung rückstellbar ist, wobei die Auslenkbewegung (6) mittels der Antriebsanordnung (3) erzeugbar ist und der Antriebsmotor (4) dabei im Motorbetrieb arbeitet und wobei die Rückstellbewegung (7), insbesondere ausschließlich, federgetrieben ist und der Antriebsmotor (4) dabei im Generatorbetrieb arbeitet. Es wird vorgeschlagen, dass die Funktionskomponente (1) eine Überwachungseinheit (8) aufweist, die aus der Motorspannung (U_{M}) des Antriebsmotors (4) nach einer Überwachungsvorschrift (9) die in der Rückstellbewegung (7) tatsächlich angefahrene Stellung des Stellelements (5) ermittelt.

## Beschreibung

Die Erfindung betrifft eine Funktionskomponente einer Kraftfahrzeugschlossanordnung gemäß dem Oberbegriff von Anspruch 1 sowie ein Verfahren für den Betrieb einer solchen Funktionskomponente gemäß dem Oberbegriff von Anspruch 16.

Die in Rede stehende Kraftfahrzeugschlossanordnung weist zumindest die Funktionskomponente "Kraftfahrzeugschloss" und gegebenenfalls weitere Funktionskomponenten wie eine externe, motorische Zuzieheinheit oder eine externe, motorische Öffnungseinheit für das Kraftfahrzeugschloss auf. Das Kraftfahrzeugschloss kann jedwedem Verschlusselement des Kraftfahrzeugs zugeordnet sein. Dazu gehören Heckklappen, Heckdeckel, Fronthauben, Seitentüren oder dergleichen. All diese Verschlusselemente können nach Art von Schwenktüren oder nach Art von Schiebetüren ausgestaltet sein.

Die bekannte als Kraftfahrzeugschloss ausgestaltete Funktionskomponente (EP 1 536 090 A2), von der die Erfindung ausgeht, ist mit den üblichen Schließelementen "Schlossfalle" und "Sperrklinke" ausgestattet. Das Kraftfahrzeugschloss weist eine Antriebsanordnung mit einem elektrischen Antriebsmotor zum Ausheben der Sperrklinke auf. Die Antriebsanordnung wirkt über ein Antriebsseil auf die Sperrklinke, in dem das Antriebsseil auf der Motorwelle des Antriebsmotors aufgewickelt wird. Nach dem über das Antriebsseil gewirkte Ausheben der Sperrklinke treibt die Sperrklinkenfeder den gesamten Antriebsstrang zurück, was mit einem Abwickeln des Antriebsseils von der Motorwelle einhergeht.

Eine Herausforderung besteht bei dem bekannten Kraftfahrzeugschloss darin, eine unvollständige Rückstellbewegung zu erfassen. In einem solchen Fall erreicht die Sperrklinke, beispielsweise aufgrund mechanischer Schwergängigkeiten ihre ursprüngliche eingefallene Stellung nicht, sodass der vorschriftsgemäße Eingriff zwischen der Schlossfalle und der Sperrklinke entsprechend nicht vorliegt. Um einen solchen Schlosszustand zu erfassen, ist bei dem bekannten Kraftfahrzeugschloss ein entsprechender Sperrklinkensensor vorgesehen.

Die sensorlose Überwachung von Antriebsanordnungen eines Kraftfahrzeugschlosses für Stellelementbewegungen, die von einer Antriebsanordnung motorisch erzeugt werden, ist grundsätzlich bekannt (DE 100 21 186 A1). Hier kommt die sogenannte "Stromwellenzählung" bzw. das sogenannte "Ripple Count Verfahren" zur Anwendung. Dies lässt sich allerdings nur einsetzen, wenn auch ein entsprechender Antriebsstrom schließt, was speziell bei der hier im Vordergrund stehenden Rückstellbewegung regelmäßig nicht der Fall ist.

Der Erfindung liegt das Problem zugrunde, die bekannte Funktionskomponente einer Kraftfahrzeugschlossanordnung derart auszugestalten und weiterzubilden, dass das Anfahren der Einfallstellung des Stellelements in der Rückstellbewegung mit geringem Aufwand überwacht werden kann.

Das obige Problem wird bei einer Funktionskomponente gemäß dem Oberbegriff von Anspruch 1 durch die Merkmale des kennzeichnenden Teils von Anspruch 1 gelöst.

Zunächst einmal wird vorschlagsgemäß davon ausgegangen, dass das Stellelement in einer Auslenkbewegung aus einer vorbestimmten Einfallstellung heraus auslenkbar ist, wobei das ausgelenkte Stellelement in einer Rückstellbewegung in die Einfallstellung rückstellbar ist. Dabei wird ferner davon ausgegangen, dass die Auslenkbewegung mittels der Antriebsanordnung erzeugbar ist und der Antriebsmotor dann im Motorbetrieb arbeitet, während die Rückstellbewegung, die hier und vorzugsweise ausschließlich, federgetrieben vorgesehen ist und der Antriebsmotor im Generatorbetrieb arbeitet.

Der vorschlagsgemäßen Lösung liegt die grundsätzliche Überlegung zugrunde, dass sich die tatsächliche Verstellung des Verstellelements in der Rückstellbewegung von der Motorspannung des Antriebsmotors ableiten lässt. Dies liegt daran, dass der Antriebsmotor während der Rückstellbewegung im Generatorbetrieb arbeitet. Bei einem Gleichstrommotor bedeutet dies, dass der Antriebsmotor in der Motorspannung Wellen, meist Halbwellen, aufweist, die Aufschluss über den Umfang der Drehung der Motorwelle geben. Alternativ kann über die Höhe der Motorspannung auf die Verstellgeschwindigkeit der Motorwelle und damit des Stellelements geschlossen werden. Aus der Integration über die Zeit kann dann auf die Stellung des Stellelements geschlossen werden. In jedem Fall ist es so, dass sich aus der Motorspannung des Antriebsmotors die in der Rückstellbewegung tatsächlich angefahrene Stellung des Stellelements ermitteln wird.

Entsprechend wird im Einzelnen vorgeschlagen, dass die Funktionskomponente eine Überwachungseinheit aufweist, die aus der Motorspannung des Antriebsmotors nach einer Überwachungsvorschrift die in der Rückstellbewegung tatsächlich angefahrene Stellung des Stellelements ermittelt.

Für den Fall, dass es sich bei der vorschlagsgemäßen Funktionskomponente um ein Kraftfahrzeugschloss handelt, lässt sich eine Scheinschließung des Kraftfahrzeugschlosses, die auf eine unvollständige Rückstellbewegung der Sperrklinke zurückgeht, erkennen und durch geeignete Anschlussmaßnahmen reduzieren. Die vorschlagsgemäße Lösung lässt sich umsetzen, ohne dass es eines zusätzlichen Sensors bedarf.

Nur zur Klarstellung darf darauf hingewiesen werden, dass die Funktionskomponente vorliegend als solche beansprucht wird, also ohne die Kraftfahrzeugschlossanordnung im Übrigen.

Bevorzugte Varianten für die Reaktion der Überwachungseinheit auf das Erkennen einer unvollständigen Rückstellbewegung ist Gegenstand von Anspruch 2. Im einfachsten Fall wird im Rahmen einer Alarmroutine eine entsprechende Warnmeldung an den Fahrzeugbediener ausgegeben.

Mit Anspruch 3 wird klargestellt, dass die Ermittlung der in der Rückstellbewegung tatsächlich angefahrenen Stellung des Stellelements vorzugsweise bezogen auf eine Referenzstellung vorgenommen wird, bei der es sich weiter vorzugsweise um die in der Auslenkbewegung tatsächlich angefahrene Stellung des Stellelements handelt. In besonders bevorzugter Ausgestaltung ist der Auslenkbewegung ein Endanschlag oder ein Endschalter zugeordnet, sodass die Referenzstellung des Stellelements entsprechend reproduzierbar angefahren wird.

Zwei bevorzugte Varianten für die Ermittlung der in der Rückstellbewegung tatsächlich angefahrenen Stellung des Stellelements ergeben sich aus den Ansprüchen 4 und 5. Die Welligkeit der Motorspannung (Anspruch 4) und die Höhe der Motorspannung (Anspruch 5) liefern jeweils einen Ausgangspunkt für eine solide Überwachung der in der Rückstellbewegung tatsächlich angefahrenen Stellung des Stellelements. Dies gilt insbesondere wenn es sich bei dem Antriebsmotor um einen Gleichstrommotor gemäß Anspruch 6 handelt.

Die weiter bevorzugten Ausgestaltungen gemäß den Ansprüchen 7 und 8 betreffen die Situation, in der die Überwachungsvorschrift, insbesondere der von der Überwachungsvorschrift repräsentierte Zusammenhang zwischen der Motorspannung und der in der Rückstellbewegung tatsächlich angefahrenen Stellung des Stellelements, von bestimmten Umgebungsbedingungen wie der Umgebungstemperatur abhängt.

Um sicherzustellen, dass die Überwachungsvorschrift den jeweils herrschenden Gegebenheiten entspricht, wird ein lernfähiges System gemäß den Ansprüchen 8, 9 oder 10 vorgeschlagen. Dann ist es in besonders vorteilhafter Ausgestaltung so, dass die Überwachungsvorschrift, insbesondere der obige, von der Überwachungsvorschrift repräsentierte Zusammenhang, gelernt wird, sodass in der Rückstellbewegung eine genaue Ermittlung der Stellung des Stellelements gewährleistet ist. Dabei wird davon ausgegangen, dass die Auslenkbewegung und/oder die Rückstellbewegung mechanisch fest vorgegeben ist bzw. sind.

Die weiter bevorzugten Ausgestaltungen gemäß den Ansprüchen 11 bis 13 betreffen bevorzugte Anwendungsfälle für die vorschlagsgemäße Lösung, bei denen die Funktionskomponente ein Kraftfahrzeugschloss der Kraftfahrzeugschlossanordnung ist. Besonders vorteilhaft ist die Ausgestaltung gemäß Anspruch 12, bei der die Sperrklinke des Kraftfahrzeugschlosses das Stellelement ist. Damit lässt sich mit der vorschlagsgemäßen Lösung auf elegante Weise überprüfen, ob die Sperrklinke ihre vollständig eingefallene Stellung erreicht hat oder nicht.

Die weiter bevorzugten Ausgestaltungen gemäß den Ansprüchen 14 und 15 betreffen die Ausstattung der Antriebsanordnung mit einem flexiblen Zugmittel. Insbesondere mit dem Aufwickeln des flexiblen Zugmittels auf die Antriebswelle des Antriebsmotors gemäß Anspruch 15 ist die Rückstellbewegung des Stellelements stets mit einem Abwickeln des flexiblen Zugmittels und damit mit einem Rücktreiben des Antriebsmotors verbunden, sodass sich die vorschlagsgemäße Überwachungsfunktion ohne weitere konstruktive Maßnahmen umsetzen lässt.

Nach einer weiteren Lehre gemäß Anspruch 16, der eigenständige Bedeutung zukommt, wird ein Verfahren für den Betrieb einer vorschlagsgemäßen Funktionskomponente einer Kraftfahrzeugschtossanordnung beansprucht.

Wesentlich nach dem Verfahren ist, dass mittels einer Überwachungseinheit der Motorspannung des Antriebsmotors nach einer Überwachungsvorschrift die in der Rückstellbewegung tatsächlich angefahrene Stellung des Stellelements ermittelt wird. Insoweit darf auf alle Ausführungen zu der Betriebsweise der vorschlagsgemäßen Funktionskomponente verwiesen werden.

Im Folgenden wird die Erfindung anhand einer lediglich ein Ausführungsbeispiel darstellenden Zeichnung näher erläutert. In der Zeichnung zeigt
- Fig. 1: eine als Kraftfahrzeugschloss ausgestaltete vorschlagsgemäße Funktionskomponente bei in der Einfallstellung befindlichem, als Sperrklinke ausgestaltetem Stellelement und
- Fig. 2: die Funktionskomponente gemäß Fig. 1 während der Rückstellbewegung des als Sperrklinke ausgestalteten Stellelements.

Die dargestellte Funktionskomponente 1 ist als Kraftfahrzeugschloss einer Kraftfahrzeugschlossanordnung 2 ausgestaltet. Die Funktionskomponente 1, hier das Kraftfahrzeugschloss, kann jedwedem Verschlusselement eines Kraftfahrzeugs zugeordnet sein. Insoweit darf auf den einleitenden Teil der Beschreibung verwiesen werden.

Die Funktionskomponente 1, hier das Kraftfahrzeugschloss, weist eine Antriebsanordnung 3 mit einem elektrischen Antriebsmotor 4 und ein mit der Antriebsanordnung 3 gekoppeltes oder koppelbares Stellelement 5 auf. Das Stellelement 5 ist hier und vorzugsweise als Sperrklinke ausgestaltet, wie noch erläutert wird.

Das Stellelement 5 ist in einer Auslenkbewegung 6 aus einer vorbestimmten Einfallstellung (Fig. 1) heraus auslenkbar, wobei das ausgelenkte Stellelement 5 (Fig.2) in einer Rückstellbewegung 7 in die Einfallstellung rückstellbar ist.

Es ergibt sich aus einer Zusammenschau von Fig. 1 und Fig. 2, dass die Auslenkbewegung 6 mittels der Antriebsanordnung 3 erzeugbar ist, wobei der Antriebsmotor 4 dann im Motorbetrieb arbeitet. Aus dieser Zusammenschau ergibt sich ferner, dass die Rückstellbewegung 7, hier und vorzugsweise ausschließlich, federgetrieben ist, wobei der Antriebsmotor 4 dann im Generatorbetrieb arbeitet.

Wesentlich ist nun, dass die Funktionskomponente 1, hier das Kraftfahrzeugschloss, eine Überwachungseinheit 8 aufweist, die aus der Motorspannung U_{M} des Antriebsmotors 4 nach einer Überwachungsvorschrift 9, die in der Rückstellbewegung 7 tatsächlich angefahrene Stellung des Stellelements 5 ermittelt.

Vorschlagsgemäß wird also davon ausgegangen, dass das Stellelement 5 in der Rückstellbewegung in die vorbestimmte Einfallstellung verstellbar ist, die in Fig. 1 in durchgezogener Linie dargestellt ist. Allerdings ist vorschlagsgemäß auch erkannt worden, dass die Rückstellbewegung auch derart unvollständig sein kann, dass nicht die vorbestimmte Einfallstellung, sondern eine der vorbestimmten Einfallstellung vorgelagerte Fehlstellung angefahren wird. Dies kann beispielsweise auf Verschmutzung, Vereisung oder dergleichen zurückgehen, was dazu führt, dass die noch zu erläuternde, auf das Stellelement 5 wirkende Federkraft nicht groß genug ist, um eine derartige Behinderung zu überwinden.

Eine vorbestimmte Abweichung der in der Rückstellbewegung 7 tatsächlich angefahrene Stellung des Stellelements 5 von der Einfallstellung kann am Beispiel der als Kraftfahrzeugschloss ausgestalteten Funktionskomponente 1 bedeuten, dass eine Scheinschließung, also eine nicht vollständige Schließung, vorliegt. Dies ist in gestrichelter Linie in Fig. 1 dargestellt. Wie oben angedeutet, geht diese Scheinschließung darauf zurück, dass es sich bei der Rückstellbewegung 7 um eine unvollständige Rückstellbewegung handelt. Auf die Erfassung einer solchen Abweichung führt die Überwachungseinheit 8 eine Alarmroutine durch, die eine entsprechende Maßnahme durchführt. In einer ersten Variante ist es vorgesehen, dass die Alarmroutine eine Warnmeldung an den Fahrzeugbediener ausgibt. Alternativ oder zusätzlich kann es vorgesehen sein, dass die Alarmroutine den weiteren Betrieb der Antriebsanordnung 3 sperrt, um weiteren Risiken aus dem Wege zu gehen.

Die Überwachungseinheit 8 ermittelt die in der Rückstellbewegung 7 tatsächlich angefahrene Stellung des Stellelements 5 nach der Überwachungsvorschrift 9 bezogen auf eine Referenzstellung des Stellelements 5. Hier und vorzugsweise handelt es sich nach der Überwachungsvorschrift 9 bei der Referenzstellung um die in der Auslenkbewegung tatsächlich angefahrene Stellung des Stellelements 5, die in Fig. 2 dargestellt ist. Bei der in der Zeichnung dargestellten und insoweit bevorzugten Ausgestaltung ist dies auch sachgerecht, da die Referenzstellung im obigen Sinne durch den Endanschlag 10 definiert ist.

Eine besonders robuste Ermittlung der in der Rückstellbewegung 7 tatsächlich angefahrenen Stellung des Stellelements 5 ergibt sich dadurch, dass nach der Überwachungsvorschrift 9 die Stellung des Stellelements 5 aus dem Verlauf der Motorspannung U_{M} ermittelt wird. Dies ist in Fig. 2 dargestellt. Dabei wird davon ausgegangen, dass während der Rückstellbewegung 7 die Versorgungsanschlüsse 11, 12 des Antriebsmotors 4 frei von einer Versorgungsspannung sind. Insbesondere bei der Ausgestaltung des Antriebsmotors ergibt sich dann in der Motorspannung U_{M} eine Folge aus Halbwellen 13, wobei der Begriff "Halbwelle" vorliegend weit auszulegen ist.

Der Darstellung gemäß Fig. 2 lässt sich entnehmen, dass aus der Anzahl der Halbwellen 13 auf den vom Antriebsmotor 4 und damit vom Stellelement 5 zurückgelegten Weg geschlossen werden kann. Hier ist in der Überwachungseinheit 8 lediglich ein Zählmechanismus vorzusehen.

Alternativ kann es vorgesehen sein, dass die Überwachungseinheit 8 die in der Rückstellbewegung 7 tatsächlich angefahrene Stellung des Stellelements 5 nach der Überwachungsvorschrift 9 aus der Höhe der Motorspannung U_{M} ermittelt. Der Begriff "Höhe der Motorspannung" kann das Maximum der in Fig. 2 dargestellten Halbwellen 13, einen Durchschnittswert über die in Fig. 2 dargestellten Halbwellen 13 oder dergleichen repräsentieren. Unabhängig von der konkreten Definition ist die Höhe der Motorspannung U_{M} proportional zu der Verstellgeschwindigkeit des Antriebsmotors 4 und damit der Verstellgeschwindigkeit des Stellelements 5. Entsprechend ist es vorzugsweise vorgesehen, dass die Überwachungseinheit 8 die in der Rückstellbewegung 7 tatsächlich herrschende Verstellgeschwindigkeit des Stellelements 5 nach der Überwachungsvorschrift 9 aus der Höhe der Motorspannung U_{M} ermittelt und aus der ermittelten, tatsächlich herrschenden Verstellgeschwindigkeit des Stellelements 5 die tatsächlich angefahrene Stellung des Stellelements 5, bezogen auf die obige Referenzstellung, ermittelt. Die Stellung des Stellelements 5 ergibt sich vorzugsweise über eine Integration der Verstellgeschwindigkeit und/oder der Motorspannung U_{M} über der Zeit. Diese Variante ist insoweit besonders einfach umzusetzen, als ein oben angesprochener Zählmechanismus für die Halbwellen in der Motorspannung U_{M} nicht erforderlich ist. Allerdings ist diese Ermittlung abhängig von Umgebungsbedingungen, insbesondere von der Umgebungstemperatur, was zusätzliche Kompensationsmaßnahmen erfordert. Dies wird weiter unten erläutert.

Die vorschlagsgemäße Lösung lässt sich besonders gut umsetzen, wenn der Antriebsmotor 4 als hier vorzugsweise fremderregter Gleichstrommotor ausgestaltet ist. Andere Arten von elektrischen Maschinen sind hier anwendbar. Dazu gehören insbesondere bürstenlose Gleichstrommotoren.

Fig. 1 zeigt, dass die Überwachungseinheit 8 Bestandteil einer Steuereinheit 14 ist, die neben der Überwachungseinheit 8 eine Treibereinheit 15 für die Versorgung des Antriebsmotors 4 mit elektrischer Antriebsleistung aufweist. Die Steuereinheit 14 sorgt dafür, dass der Antriebsmotor 4 während der Rückstellbewegung 7 spannungsfrei von einer Versorgungsspannung, insbesondere von der Treibereinheit 15, ist. Die Versorgungsanschlüsse 11, 12 des Antriebsmotors 4 sind während der Rückstellbewegung 7 vorzugsweise nicht elektrisch miteinander gekoppelt, insbesondere nicht kurzgeschlossen, um eine Bremswirkung nach Art einer Kurzschlussbremsung zu vermeiden.

Ganz allgemein repräsentiert die obige Überwachungsvorschrift 9 den Zusammenhang zwischen der Motorspannung U_{M} und der in der Rückstellbewegung 7 tatsächlich angefahrenen Stellung des Stellelements 5. Bei der obigen, zweitgenannten Alternative handelt es sich hier um den Zusammenhang zwischen der Motorspannung U_{M} und der in der Rückstellbewegung 7 tatsächlich herrschenden Verstellgeschwindigkeit des Antriebsmotors 4 und damit des Verstellelements 5. Insbesondere bei der zweitgenannten Alternative ist dieser Zusammenhang von Umgebungsbedingungen, hier und vorzugsweise von einer Umgebungstemperatur, abhängig. In besonders bevorzugter Ausgestaltung ist es so, dass die Überwachungseinheit 8 die Umgebungstemperatur ermittelt und die Überwachungsvorschrift 9 an die Umgebungstemperatur anpasst. Die Anpassung ist in der Zeichnung mit dem Bezugszeichen 16 angedeutet. Im einfachsten Fall lässt sich die Umgebungstemperatur von der Überwachungseinheit 8 über den Can-Bus des Kraftfahrzeugs ermitteln, da davon auszugehen ist, dass bei modernen Kraftfahrzeugen ein entsprechender Temperatursensor über den Can-Bus zugänglich ist.

Die Anpassung der Überwachungsvorschrift 9 kann beispielsweise basierend auf einem physikalischen Motormodell des Antriebsmotors 4 vorgenommen werden. Denkbar ist aber auch, dass die Überwachungseinheit 8 hierfür in einem gewissen Rahmen lernfähig ausgestaltet wird. Hierfür ist es vorzugsweise vorgesehen, dass die Überwachungseinheit 8 die Umgebungstemperatur in einer Referenzfahrt des Stellelements 5 aus dem Motorstrom I_{M} ermittelt. Im einfachsten Fall kann hier die bekannte Temperaturabhängigkeit des Ohmschen Widerstands der Motorwicklung des Antriebsmotors 4 herangezogen werden.

Alternativ oder zusätzlich kann es vorgesehen sein, dass der Zusammenhang zwischen der Motorspannung U_{M} und der in der Rückstellbewegung 7 tatsächlichen angefahrenen Stellung des Stellelements 5, hier und vorzugsweise der in der Rückstellbewegung 7 tatsächlich herrschenden Verstellgeschwindigkeit des Stellelements 5, in einer Referenzfahrt aus dem Motorstrom I_{M} ermittelt werden. Dabei handelt es sich bei der Referenzfahrt vorzugsweise um die Auslenkbewegung des Stellelements 5, also um die von der Antriebsanordnung 3 motorisch erzeugten Bewegung des Stellelements 5. Alternativ oder zusätzlich kann es sich bei der Referenzfahrt auch um die Rückstellbewegung des Stellelements 5 handeln. Sofern dem obigen Zusammenhang ein physikalisches Motormodell des Antriebsmotors 4 zugrunde liegt, lässt sich insbesondere im erstgenannten Fall aus einer solchen Referenzfahrt und der Ermittlung des resultierenden Motorstroms I_{M} eine Parametrierung des Motormodells ermitteln, die dann der Ermittlung der in der Rückstellbewegung tatsächlich angefahrenen Stellung des Stellelements 5 zugrunde gelegt werden kann.

Alternativ oder zusätzlich kann es vorgesehen sein, dass die Überwachungseinheit 8 die Motorspannung U_{M} des Antriebsmotors 4 in einer Referenzfahrt ermittelt und die Überwachungsvorschrift in Abhängigkeit von der ermittelten Motorspannung U_{M} erzeugt oder anpasst. Dabei ist es vorzugsweise so, dass die Überwachungseinheit 8 den Zusammenhang zwischen der Motorspannung U_{M} und der in der Rückstellbewegung 7 tatsächlich angefahrenen Stellung, insbesondere der in der Rückstellbewegung 7 tatsächlich herrschenden Verstellgeschwindigkeit des Stellelements 5, aus der Motorspannung U_{M}, insbesondere aus dem Spannungsverlauf, ermittelt. Im einfachsten Fall kann in der Überwachungseinheit 8 ein charakteristischer Spannungsverlauf gespeichert sein, wobei aus der Abweichung des in der Referenzfahrt ermittelten Spannungsverlaufs von dem charakteristischen Spannungsverlauf vorzugsweise ein Umsetzungsfaktor für die Ermittlung der tatsächlich angefahrenen Stellung des Stellelements 5 bestimmt wird. Der Umsetzungsfaktor kann sich aber auch einfach aus der Anzahl der obigen Halbwellen in der Motorspannung U_{M} ergeben. Eine Systematik zur Bestimmung des Umsetzungsfaktors lässt sich beispielsweise in Versuchsreihen ermitteln. Dabei wird, wie oben angesprochen, vorzugsweise davon ausgegangen, dass die Auslenkbewegung und/oder die Rückstellbewegung mechanisch, beispielsweise durch entsprechende Blockieranschläge, fest vorgegeben ist bzw. sind.

Wie oben angesprochen, ist die Funktionskomponente 1 vorzugsweise ein Kraftfahrzeugschloss der Kraftfahrzeugschlossanordnung, wie in der Zeichnung gezeigt. Dann weist die Funktionskomponente 1 vorzugsweise die Schließelemente Schlossfalle 17 und Sperrklinke 18 auf, die in an sich üblicher Weise miteinander wechselwirken.

Ferner ist es vorzugsweise so, dass das Kraftfahrzeugschloss ein Schlossgehäuse 19 aufweist, wobei die Überwachungseinheit 8, weiter vorzugsweise, in dem Schlossgehäuse 19 angeordnet ist. Grundsätzlich kann es auch vorgesehen sein, dass die gesamte Steuereinheit 14 in dem Schlossgehäuse 19 angeordnet ist. Ferner ist es denkbar, dass die Überwachungseinheit 8 und gegebenenfalls die gesamte Steuereinheit 14 außerhalb des Schlossgehäuses und räumlich getrennt von dem Kraftfahrzeugschloss im Übrigen angeordnet ist bzw. sind.

Hier und vorzugsweise ist es ferner so, dass das Stellelement 5 die Sperrklinke 18 des Kraftfahrzeugschlosses ist, wobei die Auslenkbewegung 6 ein Ausheben der Sperrklinke 18 im Rahmen einer motorischen Öffnungsfunktion ist. Die Sperrklinke 18 ist hier und vorzugsweise eine Sperrklinkenfeder 20 zugeordnet, die für die oben angedeutete, federgetriebene Rückstellbewegung 7 sorgt.

Alternativ und nicht dargestellt kann es vorgesehen sein, dass das Stellelement 5 die Schlossfalle 17 des Kraftfahrzeugschlosses ist, wobei die Auslenkbewegung 6 eine Schließbewegung der Schlossfalle 17 im Rahmen einer motorischen Zuziehfunktion ist.

Weiter alternativ kann es vorgesehen sein, dass das Stellelement 5 ein Funktionshebel zur Einstellung eines Schlosszustands ist. Hierzu gehören beispielsweise ein Zentralverriegelungshebel, ein Diebstahlsicherungshebel oder ein Kindersicherungshebel. Andere Anwendungsfelder für die vorschlagsgemäße Lösung sind denkbar.

Es ergibt sich aus der obigen Erläuterung, dass die Antriebsanordnung 3 rücktreibbar ausgestaltet ist, wobei die Antriebsanordnung 3 derart mit dem Stellelement 5 gekoppelt ist, dass die federgetriebene Rückstellbewegung des Stellelements 5 mit einem Rücktreiben des Antriebsmotors 4 einhergeht. Dies entspricht der Funktionsweise des in der Zeichnung dargestellten und insoweit bevorzugten Ausführungsbeispiels. Hier weist die Antriebsanordnung 3 ein flexibles Zugmittel 21 auf, das den Antriebsmotor 4 mit dem Stellelement 5 unmittelbar oder mittelbar verbindet und vom Antriebsmotor 4 zur Erzeugung der Auslenkbewegung 6 aufwickelbar ist. Bei dem flexiblen Zugmittel 21 kann es sich beispielsweise um ein Seil, ein Band, eine Kette oder dergleichen handeln. Das flexible Zugmittel 21 kann aus einem Kunststoffmaterial, aus einem Metallmaterial oder dergleichen ausgestaltet sein.

Vorzugsweise ist es vorgesehen, dass das flexible Zugmittel 21 mittels des Antriebsmotors 4 auf einer Antriebswelle 22, hier und vorzugsweise auf der Motorwelle des Antriebsmotors 4, aufwickelbar ist. Es lässt sich in der Zeichnung entnehmen, dass die federgetriebene Rückbewegung aus der Fig. 2 gezeigten Situation heraus zu einem Abwickeln des flexiblen Zugmittels 21 von der Antriebswelle 22 führt, wodurch eine entsprechende Motorspannung U_{M} an den Versorgungsanschlüssen 11, 12 des Antriebsmotors 4 erzeugt wird.

Nach einer weiteren Lehre, der eigenständige Bedeutung zukommt, wird ein Verfahren für den Betrieb einer vorschlagsgemäßen Funktionskomponente 1 einer Kraftfahrzeugschlossanordnung 2 als solches beansprucht.

Nach dem vorschlagsgemäßen Verfahren weist die Funktionskomponente 1 eine Antriebsanordnung 3 mit einem elektrischen Antriebsmotor 4 und einen mit der Antriebsanordnung 3 gekoppeltes oder koppelbares Stellelement 5 auf. Das Stellelement 5 wird in einer Auslenkbewegung 6 aus einer vorbestimmten Einfallstellung heraus ausgelenkt, wobei das ausgelenkte Stellelement 5 in einer Rückstellbewegung 7 in die Einfallstellung rückgestellt wird. Ferner wird die Auslenkbewegung 6 mittels der Antriebsanordnung 3 erzeugt, während die Rückstellbewegung federgetrieben ist.

Wesentlich nach dem vorschlagsgemäßen Verfahren ist, dass mittels einer Überwachungseinheit 8 aus der Motorspannung U_{M} des Antriebsmotors 4 nach einer Überwachungsvorschrift 9 die in der Rückstellbewegung 7 tatsächlich angefahrene Stellung des Stellelements 5 ermittelt wird. Insoweit darf auf alle Ausführungen zu der Betriebsweise der vorschlagsgemäßen Funktionskomponente 1 verwiesen werden.

## Patentansprüche

1. Funktionskomponente einer Kraftfahrzeugschlossanordnung (2), wobei die Funktionskomponente (1) eine Antriebsanordnung (3) mit einem elektrischen Antriebsmotor (4) und ein mit der Antriebsanordnung (3) gekoppeltes oder koppelbares Stellelement (5) aufweist,
wobei das Stellelement (5) in einer Auslenkbewegung (6) aus einer vorbestimmten Einfallstellung heraus auslenkbar ist und wobei das ausgelenkte Stellelement (5) in einer Rückstellbewegung (7) in die Einfallstellung rückstellbar ist,
wobei die Auslenkbewegung (6) mittels der Antriebsanordnung (3) erzeugbar ist und dabei der Antriebsmotor (4) im Motorbetrieb arbeitet und wobei die Rückstellbewegung (7), insbesondere ausschließlich, federgetrieben ist und dabei der Antriebsmotor (4) im Generatorbetrieb arbeitet,
**dadurch gekennzeichnet,**
**dass** die Funktionskomponente (1) eine Überwachungseinheit (8) aufweist, die aus der Motorspannung (U_{M}) des Antriebsmotors (4) nach einer Überwachungsvorschrift (9) die in der Rückstellbewegung (7) tatsächlich angefahrene Stellung des Stellelements (5) ermittelt.

2. Funktionskomponente nach Anspruch 1, **dadurch gekennzeichnet, dass** die Überwachungseinheit (8) bei einer vorbestimmten Abweichung der in der Rückstellbewegung (7) tatsächlich angefahrenen Stellung von der Einfallstellung eine Alarmroutine durchführt, vorzugsweise, dass die Alarmroutine eine Warnmeldung an den Fahrzeugbediener ausgibt, und/oder, dass die Alarmroutine den weiteren Betrieb der Antriebsanordnung (3) sperrt.

3. Funktionskomponente nach Anspruch 1 oder 2, **dadurch gekennzeichnet, dass** die Überwachungseinheit (8) die in der Rückstellbewegung (7) tatsächlich angefahrene Stellung des Stellelements (5) nach der Überwachungsvorschrift (9) bezogen auf eine Referenzstellung des Stellelements (5) ermittelt, vorzugsweise, dass nach der Überwachungsvorschrift (9) die Referenzstellung die in der Auslenkbewegung (6) tatsächlich angefahrene Stellung des Stellelements (5) ist.

4. Funktionskomponente nach einem der vorhergehenden Ansprüche, **dadurch gekennzeichnet, dass** die Überwachungseinheit (8) die in der Rückstellbewegung (7) tatsächlich angefahrene Stellung des Stellelements (5) nach der Überwachungsvorschrift (9) aus dem Verlauf der Motorspannung (U_{M}), vorzugsweise aus der Welligkeit der Motorspannung (U_{M}), weiter vorzugsweise aus der Anzahl der Halbwellen der Motorspannung (U_{M}), ermittelt.

5. Funktionskomponente nach einem der vorhergehenden Ansprüche, **dadurch gekennzeichnet, dass** die Überwachungseinheit (8) die in der Rückstellbewegung (7) tatsächlich angefahrene Stellung des Stellelements (5) nach der Überwachungsvorschrift (9) aus der Höhe der Motorspannung (U_{M}) ermittelt, vorzugsweise, dass die Überwachungseinheit (8) die in der Rückstellbewegung (7) tatsächlich herrschende Verstellgeschwindigkeit des Stellelements nach der Überwachungsvorschrift (9) aus der Höhe der Motorspannung (U_{M}) ermittelt und aus der tatsächlich herrschenden Verstellgeschwindigkeit des Stellelements (5) die tatsächlich angefahrene Stellung des Stellelements (5) ermittelt.

6. Funktionskomponente nach einem der vorhergehenden Ansprüche, **dadurch gekennzeichnet, dass** der Antriebsmotor (4) als insbesondere fremderregter Gleichstrommotor ausgestaltet ist.

7. Funktionskomponente nach einem der vorhergehenden Ansprüche, **dadurch gekennzeichnet, dass** der von der Überwachungsvorschrift (9) repräsentierte Zusammenhang zwischen der Motorspannung (U_{M}) und der in der Rückstellbewegung (7) tatsächlich angefahrenen Stellung, insbesondere der in der Rückstellbewegung (7) tatsächlich herrschenden Verstellgeschwindigkeit des Stellelements (5), von Umgebungsbedingungen, insbesondere von einer Umgebungstemperatur, abhängt, vorzugsweise, dass die Überwachungseinheit (8) die Umgebungstemperatur ermittelt und die Überwachungsvorschrift (9) an die Umgebungstemperatur anpasst.

8. Funktionskomponente nach einem der vorhergehenden Ansprüche, **dadurch gekennzeichnet, dass** die Überwachungseinheit (8) die Umgebungstemperatur in einer Referenzfahrt des Stellelements (5) aus dem Motorstrom ermittelt, und/oder, dass die Überwachungseinheit (8) den Zusammenhang zwischen der Motorspannung (U_{M}) und der in der Rückstellbewegung (7) tatsächlich angefahrenen Stellung, insbesondere der in der Rückstellbewegung (7) tatsächlich herrschenden Verstellgeschwindigkeit des Stellelements (5), in einer Referenzfahrt aus dem Motorstrom (I_{M}) ermittelt.

9. Funktionskomponente nach einem der vorhergehenden Ansprüche, **dadurch gekennzeichnet, dass** die Überwachungseinheit (8) die Motorspannung (U_{M}) des Antriebsmotors (4) in einer Referenzfahrt ermittelt und die Überwachungsvorschrift in Abhängigkeit von der ermittelten Motorspannung (U_{M}) erzeugt oder anpasst, vorzugsweise, dass die Überwachungseinheit den Zusammenhang zwischen der Motorspannung (U_{M}) und der in der Rückstellbewegung (7) tatsächlich angefahrenen Stellung, insbesondere der in der Rückstellbewegung (7) tatsächlich herrschenden Verstellgeschwindigkeit des Stellelements (5), aus der Motorspannung (U_{M}) ermittelt.

10. Funktionskomponente nach Anspruch 8 oder 9, **dadurch gekennzeichnet, dass** die Referenzfahrt die Auslenkbewegung (6) und/oder die Rückstellbewegung des Stellelements (5) ist.

11. Funktionskomponente nach einem der vorhergehenden Ansprüche, **dadurch gekennzeichnet, dass** die Funktionskomponente (1) ein Kraftfahrzeugschloss der Kraftfahrzeugschlossanordnung (2) ist und dass die Funktionskomponente (1) die Schließelemente Schlossfalle (17) und Sperrklinke (18) aufweist, vorzugsweise, dass das Kraftfahrzeugschloss ein Schlossgehäuse (19) aufweist und, vorzugsweise, dass die Überwachungseinheit (8) in dem Schlossgehäuse (19) angeordnet ist.

12. Funktionskomponente nach einem der vorhergehenden Ansprüche, **dadurch gekennzeichnet, dass** das Stellelement (5) die Sperrklinke (18) des Kraftfahrzeugschlosses ist und dass die Auslenkbewegung (6) ein Ausheben der Sperrklinke (18) im Rahmen einer motorischen Öffnungsfunktion ist, vorzugsweise, dass der Sperrklinke (18) eine Sperrklinkenfeder (20) zugeordnet ist, die die Rückstellbewegung (7) treibt.

13. Funktionskomponente nach Anspruch 11 oder 12, **dadurch gekennzeichnet, dass** das Stellelement (5) die Schlossfalle (17) des Kraftfahrzeugschlosses ist und dass die Auslenkbewegung (6) eine Schließbewegung der Schlossfalle (17) im Rahmen einer motorischen Zuziehfunktion ist.

14. Funktionskomponente nach einem der vorhergehenden Ansprüche, **dadurch gekennzeichnet, dass** die Antriebsanordnung (3) ein flexibles Zugmittel (21) aufweist, das den Antriebsmotor (4) mit dem Stellelement (5) unmittelbar oder mittelbar verbindet und vom Antriebsmotor (4) zur Erzeugung der Auslenkbewegung (6) aufwickelbar ist, vorzugsweise, dass das flexible Zugmittel (21) als Seil, Band oder Kette ausgestaltet ist.

15. Funktionskomponente nach Anspruch 14, **dadurch gekennzeichnet, dass** das flexible Zugmittel (21) mittels des Antriebsmotors (4) auf einer Antriebswelle, insbesondere auf der Motorwelle des Antriebsmotors (4), aufwickelbar ist.

16. Verfahren für den Betrieb einer Funktionskomponente (1) einer Kraftfahrzeugschlossanordnung (2), insbesondere einer Funktionskomponente (1) nach einem der vorhergehenden Ansprüche, wobei die Funktionskomponente (1) eine Antriebsanordnung (3) mit einem elektrischen Antriebsmotor (4) und ein mit der Antriebsanordnung (3) gekoppeltes oder koppelbares Stellelement (5) aufweist,
wobei das Stellelement (5) in einer Auslenkbewegung (6) aus einer vorbestimmten Einfallstellung heraus ausgelenkt wird und wobei das ausgelenkte Stellelement (5) in einer Rückstellbewegung (7) in die Einfallstellung rückgestellt wird,
wobei die Auslenkbewegung (6) mittels der Antriebsanordnung (3) erzeugt wird und der Antriebsmotor (4) dabei im Motorbetrieb arbeitet und wobei die Rückstellbewegung (7), insbesondere ausschließlich, federgetrieben ist und der Antriebsmotor (4) dabei im Generatorbetrieb arbeitet,
**dadurch gekennzeichnet,**
**dass** mittels einer Überwachungseinheit (8) aus der Motorspannung (U_{M}) des Antriebsmotors (4) nach einer Überwachungsvorschrift (9) die in der Rückstellbewegung (7) tatsächlich angefahrene Stellung des Stellelements (5) ermittelt wird.
